# EUROPÄISCHE PATENTSCHRIFT

(11) **EP 0 924 007 B1**
(45) Veröffentlichungstag und Bekanntmachung des Hinweises auf die Patenterteilung: **04.06.2003**
(21) Anmeldenummer: 98123885.0
(22) Anmeldetag: 16.12.1998
(51) Int. Cl.: B21F 11/00, B23D 25/12

(54) **Vorrichtung zum Abschneiden von Drahtstücken vorgegebener Länge von einem Draht**
Device for cutting wire into sections of predetermined length
Dispositif de coupage de fil en tronçons de longeurs prédéterminées

(30) Priorität: 19.12.1997 DE 19756665
(43) Veröffentlichungstag der Anmeldung: 23.06.1999
(73) Patentinhaber: GSG GmbH & Co. KG, 58239 Schwerte (DE)
(72) Erfinder: Schauhoff, Carsten, 44139 Dortmund (DE)
(74) Vertreter: Patentanwälte Meinke, Dabringhaus und Partner

(56) Entgegenhaltungen:
- DE-A- 1 552 709
- DE-A- 4 218 962
- FR-A- 1 355 123

## Beschreibung

Die Erfindung betrifft eine Vorrichtung zum Abschneiden von Drahtstücken vorgegebener Länge von einem Draht mit den Merkmalen des Oberbegriffes des Patentanspruches 1.

Eine solche Vorrichtung ist aus FR-A-1 355 123 bekannt.

Im Bausektor werden beispielsweise Armierungsgitter in großem Maße zur Herstellung von Stahlbetonkonstruktionen eingesetzt. Diese Armierungsgitter werden üblicherweise in sogenannten Gitterschweißanlagen aus einzelnen Stahldrahtstücken hergestellt. Dabei werden beispielsweise in Längsrichtung einer solchen Gitterschweißanlage parallel nebeneinander eine Mehrzahl von Drahtstücken taktweise in die Schweißanlage zugeführt und mit quer dazu einzeln oder doppelt zugeführten Querdrahtstücken verschweißt.

Der für diese Zwecke verwandte Draht wird aus Walzdraht hergestellt, dessen Oberfläche vorher durch Umformung profiliert wird, wobei diese Profilierurigen zur besseren Verankerung der daraus entstehenden Armierungsgitter im Beton dienen. Der benötigte Draht wird dabei üblicherweise in von den Gitterschweißanlagen unabhängigen vorgeschalteten Drahtziehanlagen umgeformt und in einer Schneideinrichtung in Drahtstücke mit der jeweils erforderlichen Länge abgeschnitten. Darüber hinaus werden auch in vielen anderen Bereichen der Drahtindustrie Schneideinrichtungen eingesetzt, die nach ähnlichem Prinzip arbeiten, wie für Armierungsgitter beschrieben wurde.

Dabei werden bisher Schneideinrichtungen eingesetzt, die zwei zueinander gegenläufige Messer aufweisen, die sich auf Kreisbahnen oder komplizierteren Bahnkurven bewegen. Die Messer werden über geeignete Getriebe und einen Motor angetrieben und müssen aus dem Stillstand taktweise beschleunigt werden, um zum Schnittzeitpunkt die an die Drahtgeschwindigkeit angepaßte Relativgeschwindigkeit zu erreichen. Für den Schnitt selbst müssen im System ausreichend große Schwungmassen eingesetzt werden, um die erforderlichen Schnittkräfte aufzubringen. Daraus resultieren relativ hohe Antriebsleistungen, die entweder direkt oder mit ständig laufendem Motor mit einer Schaltkupplung auf die Messer übertragen werden, woraus dann im 1000stel Sekundenbereich der Start und der Weg-Zeit-Verlauf der Beschleunigung bis zum Schnitt gesteuert werden muß, um Schneidtoleranzen in einer Größenordnung von ± 1 bis 2 mm zu gewährleisten. Dieses bekannte Verf ähren weist neben der Notwendigkeit der Verwendung leistungsstarker Motoren und einer aufwendigen Motorsteuerung vor allem den wesentlichen Nachteil auf, daß verfahrensbedingt die Drahtvorschubgeschwindigkeit auf maximal 2 m/s begrenzt ist, obwohl es grundsätzlich möglich wäre, Drahtvorschubeinrichtungen einzusetzen, die wesentlich höhere Vorschubgeschwindigkeiten erreichen können.

Aufgabe der Erfindung ist es, eine Lösung zu schaffen, mit der das Abschneiden von Drahtstücken vorgegebener Länge von einem Draht mit wesentlich größerer Drahtzuführgeschwindigkeit zuverlässig und toleranzgenau möglich ist.

Diese Aufgabe wird bei einer Vorrichtung der eingangs bezeichneten Art erfindungsgemäß dadurch gelöst, dass das erste Getriebe zwei Zahnriemenscheiben aufweist, wobei eine Zahnriemenscheibe mit der Abtriebswelle des Messerantriebsmotors verbunden ist und die andere Zahnriemenscheibe als Schwungmasse ausgebildet ist und mit einer Messerwelle sowie mit dem Gehäuse des als Planetengetriebe ausgebildeten Überlagerungsgetriebes verbunden ist.

Es wird somit eine Vorrichtung mit einer "fliegenden Schere" vorgeschlagen, bei der die Schneidmesser während des gesamten Schneidprozesses kontinuierlich in Drehbewegung versetzt werden. Dabei ist durch entsprechende Motorsteuerung zur Erreichung eines einwandfreien Schnittergebnisses selbstverständlich gewährleistet, dass die Umfangsgeschwindigkeit der Schneidmesser der Zuführgeschwindigkeit des Drahtes entspricht und keine Relativbewegung zwischen den Schneidmessern und dem Draht eintreten zu lassen. Je nach der vorgegebenen Länge des abzuschneidenden Drahtes und des Umfanges des Flugrades der Schneidmesser wird der zugeführte Draht zu einem Zeitpunkt in die Schnittebene der Messer bewegt, so dass sich beispielsweise bei einem Flugkreis von 750 mm auf einfache Weise Drahtstücke mit einer Länge von 750 mm, 1.500 mm und anderen ganzzahligen Vielfachen von 750 mm realisieren lassen. Die Bewegung des Drahtes in die Schnittebene erfolgt zwischen zwei Durchgängen der Messer durch die Schnittposition und ist zeitlich nicht kritisch. Die Vorrichtung ist, da die Messer nicht jedes Mal neu beschleunigt werden müssen, sondern kontinuierlich umlaufen, apparativ einfach, da ein leistungsschwacher Motor verwendet werden kann (beispielsweise bis 10 kW), außerdem ist die Steuerung einfach und die Schneidgenauigkeit hoch, da keine zeitkritische Auslösung eines Vorgangs oder Beschleunigung durchgeführt werden muß. Die Längentoleranz des geschnittenen Drahtstückes hängt nur vom Synchronlauf der Messergeschwindigkeit zur Drahtgeschwindigkeit ab. Dieser Synchronlauf ist durch eine geeignete Erfassung der Drahtgeschwindigkeit einfach zu realisieren. Es handelt sich dabei um eine reine Drehzahlregelung. Mit dieser Vorrichtung lassen sich ohne weiteres Drahtvorschubgeschwindigkeiten von 6 m/s und mehr realisieren.

In Fällen, in denen die vorgegebene Länge des abzuschneidenden Drahtstückes kein ganzzahliges Vielfaches des Umfanges des Flugkreises der Schneidmesser ist, führen die Schneidmesser innerhalb des Abschneidezyklusses eine gewisse Voraus- oder Nacheilung aus. Dies wird auf einfache Weise durch das als Planetengetriebe ausgebildete Überlagungsgetriebe erreicht, das mit einem zusätzlichen Motorantrieb ausgerüstet ist, wobei die für den Schnitt erforderliche Schwungmasse sich auf einfache Art und Weise im Synchronantrieb der Schneideinrichtung befindet, wobei die bei der Überlagerung zu beschleunigenden Massen kleingehalten werden, so dass eine hohe Drahtvorschubgeschwindigkeit mit hoher Schneidgenauigkeit bei Verwendung relativ leistungsschwacher Motoren erreichbar ist. Für die Zwischenbeschleunigung der Messer steht ein ausreichender Zeitraum während des gesamten Abschneidezyklusses zur Verfügung. Die Vor- oder Nacheilung kann mit ausreichendem zeitlichen Abstand vom Schnittzeitbereich als reine Weg- bzw. Winkelsteuerung unabhängig vom zeitlichen Verlauf durchgeführt werden.

Die Erfindung ist nachstehend anhand der Zeichnung beispielhaft näher erläutert. Diese zeigt in:
- Fig. 1: eine vereinfachte Seitenansicht auf eine Ausführungsbeispiel einer erfindungsgemäßen Schneidvorrichtung zum Abschneiden von Drahtstücken,
- Fig. 2: eine Seitenansicht auf die Vorrichtung nach Figur 1 und
- Fig. 3: eine Draufsicht auf die Vorrichtung nach Figur 1.

Eine Vorrichtung zum Abschneiden von Drahtstücken vorgegebener Länge von einem Draht weist zunächst eine allgemein mit 1 bezeichnete Schneideinrichtung auf, die zwei gegenüberliegende, etwa in einer gemeinsamen Schneidebene angeordnete drehbare Schneidmesser 2, 2a aufweist. Das Schneidmesser 2 ist dabei an einem Schneidmesserarm 3 befestigt, während das Schneidmesser 2a an einem Schneidmesserarm 3a befestigt ist. Der Schneidmesserarm 3 ist seinerseits drehfest an einer Welle 4 befestigt, während der Schneidmesserarm 3a drehfest an einer Welle 4a befestigt ist. Beide Wellen 4, 4a sind mit einer 1 : 1 Übersetzung derart miteinander verbunden, daß diese bei gleicher Drehgeschwindigkeit in entgegengesetzte Richtung gedreht werden. Dazu ist auf der Welle 4 bzw. der Welle 4a jeweils ein in Eingriff miteinander stehendes gleichgroßes Zahnrad 5 bzw. 5a angeordnet. Die Welle 4a ist mit der Abtriebswelle eines Planetengetriebes 13 verbunden. Das Gehäuse des Planetengetriebes 13 ist drehfest mit einer als Schwungmasse ausgebildeten Zahnriemenscheibe 6 verbunden, die über einen Zahnriemen 7 mit einer weiteren Zahnriemenscheibe 8 verbunden ist, die drehfest mit der Abtriebswelle eines Messerantriebsmotors 9 verbunden ist. Wird also die Abtriebswelle des Motors 9 in Drehbewegung gesetzt, so werden die beiden Schneidmesser 2, 2a in entgegengesetzter Richtung mit gleicher Drehgeschwindigkeit angetrieben und beschreiben einen Flugkreis mit einem vorgegebenen Umfang.

Der Schneideinrichtung 1 wird von einer nicht dargestellten Drahtzuführeinrichtung kontinuierlich ein mit dem Bezugszeichen 10 angedeuteter Draht zugeführt, von dem mittels der Schneideinrichtung 1 Drahtstücke vorgegebener Länge abgeschnitten werden sollen. Dazu weist die erfindungsgemäße Vorrichtung eine Einrichtung zur Ermittlung der Zuführgeschwindigkeit des Drahtes 10 auf, diese Einrichtung ist beim dargestellten Ausführungsbeispiel von einem Rollenpaar 11 gebildet, durch welches der zugeführte Draht 10 hindurchgeführt wird und mittels dessen die Drahtzuführgeschwindigkeit bestimmt werden kann. Diese Drahtzuführgeschwindigkeit wird von dem Rollenpaar 11 auf elektronischem oder mechanischem Wege als Steuerungsgröße dem Messerantriebsmotor 9 übermittelt, der dann derart gesteuert wird, daß seine Abtriebsdrehgeschwindigkeit unter Berücksichtigung der Übersetzungsverhältnisse (Riemenscheiben 6, 8) derart ist, daß die Umfangsgeschwindigkeit der Messer 2, 2a mit der Drahtzuführgeschwindigkeit synchronisiert ist, d.h. mit dieser übereinstimmt, um eine Relativbewegung zwischen dem abzuschneidenden Draht 10 und den Schneidmessern 2, 2a zu vermeiden.

Die Vorrichtung weist darüber hinaus auch noch eine Einrichtung zum Herausbewegen des Drahtes 10 aus der Schneidmesserebene auf, diese Einrichtung ist beim dargestellten Ausführungsbeispiel von einem quer zur Drahtzuführrichtung verfahrbaren Rollenpaar 12 gebildet.

Die Vorrichtung 1 weist neben dem Zahnriementrieb 6, 7, 8 noch ein Überlagerungsgetriebe auf, das in der Zeichnung mit 13 bezeichnet ist und beim Ausführungsbeispiel von dem vorerwähnten Planetengetriebe gebildet ist, auf dessen Gehäuse die Riemenscheibe 6 angeordnet ist. Die Eintriebswelle des Planetengetriebes 13 ist mit einem eigenen Motorantrieb 14 verbunden. Dieser Servoantrieb steuert die Vor- bzw. Nacheilung der Messer, wie nachfolgend erläutert wird.

Mit einer solchen Vorrichtung läßt sich ein Verfahren folgendermaßen durchführen:

Während des gesamten Schneidvorgangs wird die Zuführgeschwindigkeit des Drahtes ständig erfaßt und der Motor 9 ständig nachgeregelt, um Geschwindigkeitsschwankungen im Drahtvorschub auszugleichen, so daß die Umfangsgeschwindigkeit der Messer 2, 2a der Zuführgeschwindigkeit des Drahtes 10 entspricht. Die Messer werden dabei mit dieser Geschwindigkeit kontinuierlich angetrieben, so daß die Messer sich einmal pro Umdrehung in der Schneidebene treffen und den Draht 10 abschneiden, wenn er sich in der Schneidebene befindet. Es würden somit bei dieser Arbeitsweise ständig Drahtstücke abgeschnitten, deren Länge exakt dem Umfang des Flugkreises der Schneidmesser 2, 2a entspricht. Da dieser Umfang des Flugkreises aber beispielsweise 750 mm beträgt und häufig längere Drahtstücke gewünscht werden, ist es mit der erfindungsgemäßen Vorrichtung zunächst auf einfachste Weise möglich, ganzzahlige Vielfache dieses Flugkreisumfanges für die abzuschneidenden Drahtstücke zu realisieren. Dazu dient nämlich das Rollenpaar 12, mit dem es möglich ist, den zugeführten Draht 10 aus der Schneidebene getaktet herauszubewegen. Soll beispielsweise ein Drahtstück abgeschnitten werden, dessen Länge doppelt so lang ist wie der Flugkreis der Schneidmesser 2, 2a, so wird das Rollenpaar 12 so gesteuert, daß der Draht außerhalb der Schnittebene geführt wird. Soll ein Drahtstück der Länge n * Flugkreisumfang geschnitten werden, so wird nach dem n-lten Durchgang der Messer durch den Schnittbereich der Draht in die Schnittebene geschwenkt. Beim n-ten Durchgang der Messer durch den Schnittbereich erfolgt dann der Schnitt. Danach wird der Draht durch das Rollenpaar bis zum nächsten Schnitt wieder aus der Schnittebene geführt.

Ist es dagegen erforderlich, Drahtstücke mit einer Länge abzuschneiden, die kein ganzzahliges Vielfaches des Flugkreisumfanges darstellen, so wird das Überlagerungsgetriebe (Planetengetriebe 13 mit Motorantrieb 14) eingesetzt. Während des Abschneidezyklus, also ausreichend lange nach dem letzten Abschneidevorgang und gleichermaßen ausreichend lange vor dem nächsten Abschneidevorgang, wird dann über den Motorantrieb 14 eine Vor- oder Nacheilung der Messer überlagert. Diese Überlagerung entspricht einer zusätzlichen Drehung um einen bestimmten Winkel an den Messerwellen 4, 4a. Durch ein festes Übersetzungsverhältnis zum Motor 14 ist daher am Motor 14 ein bestimmter Drehwinkel zu fahren. Die Weg-Zeit-Funktion der Regelung ist dabei ohne Einfluß auf die Schnittoleranzen. Dabei ist besonders vorteilhaft, daß sich die für den Schnitt erforderliche Schwungmasse im Synchronantrieb befindet und mit konstanter Drehzahl rotiert und die bei der Überlagerung dynamisch zu beschleunigenden Massen und Rotationsträgheiten klein gehalten werden können. Daraus resultiert das hohe Geschwindigkeitspotential der Vorrichtung.

Auf ähnliche Weise ist es ggf. auch möglich, eine gewisse höhere Umfangsgeschwindigkeit der Schneidmesser gegenüber der Synchrongeschwindigkeit mit dem Draht (beispielsweise 3-4 %) einzustellen, was unter bestimmten Bedingungen wünschenswert ist, um ggf. ein besseres Schnittbild zu erreichen. Darüber hinaus sind selbstverständlich auch weitere Abwandlungen des dargestellten Ausführungsbeispieles möglich, ohne den Grundgedanken der Erfindung zu verlassen. So können die Getriebe 6, 7, 8 bzw. 13 auch auf andere Weise realisiert werden und auch die Einrichtungen zur Bestimmung der Drahtzuführgeschwindigkeit und zum Herausbewegen des Drahtes aus der Schneidebene können auf einfache Weise anders verwirklicht werden und dergl. mehr.

## Patentansprüche

1. Vorrichtung zum Abschneiden von Drahtstücken vorgegebener Länge von einem Draht, der von einer Drahtvorschubeinrichtung zugeführt wird, mit einer Schneideinrichtung mit wenigstens zwei gegenüberliegenden, etwa in einer gemeinsamen Schneidebene angeordneten gegenläufig drehbaren Schneidmessern, die mit einem Messerantriebsmotor verbunden sind, mit einer Einrichtung (11) zur Ermittlung der Zuführgeschwindigkeit des Drahtes (10), welche mit dem Messerantriebsmotor (9) verbunden ist, der die Schneidmesser (2,2a) kontinuierlich mit zur Zuführgeschwindigkeit synchroner Umfangsgeschwindigkeit antreibt, und mit einer Einrichtung (12) zum Herausbewegen des Drahtes (10) aus der Schneidmesserebene, wobei zwischen dem Messerantriebsmotor (9) und den Schneidmessern (2,2a) ein erstes Getriebe (6,7,8) und ein zweites Überlagerungsgetriebe (13) vorgesehen ist, welches mit einem eigenen Motorantrieb (14) versehen ist, mit dem die Schneidmesser (2,2a) um einen bestimmten Drehwinkel zusätzlich zum Antrieb durch den Messerantriebsmotor (9) verstellbar sind,
**dadurch gekennzeichnet,**
**dass** das erste Getriebe zwei Zahnriemenscheiben (6,8) aufweist, wobei eine Zahnriemenscheibe (8) mit der Abtriebswelle des Messerantriebsmotors (9) verbunden ist und die andere Zahnriemenscheibe (6) als Schwungmasse ausgebildet ist und mit einer Messerwelle (4a) sowie mit dem Gehäuse des als Planetengetriebe ausgebildeten Überlagerungsgetriebes (13) verbunden ist.

2. Vorrichtung nach Anspruch 1,
**dadurch gekennzeichnet,**
**dass** die Einrichtung zum Herausbewegen des Drahtes (10) aus der Schneidmesserebene von einem quer zur Drahtzuführrichtung verfahrbaren Rollenpaar (12) gebildet ist.

## Claims

1. Device for cutting off pieces of wire of a predetermined length from a wire which is supplied by a wire feed device, with a cutting device with at least two opposing cutting blades which are arranged approximately in a common cutting plane and can be rotated counter-wise, and which are connected to a blade drive motor; with a device (11) for determining the feed rate of the wire (10), this [device (11)] being connected to the blade drive motor (9) which continuously drives the cutting blades (2, 2a) with a circumferential speed that is synchronous with the feed rate; and with a device (12) for moving the wire (10) out of the cutting blade plane, wherein between the blade drive motor (9) and the cutting blades (2, 2a) there is a first gear (6, 7, 8) and a second superposition gear (13) which is equipped with its own motor drive (14), with which the cutting blades (2, 2a) can be adjusted around a particular rotational angle, in addition to the drive, via the blade drive motor (9),
**characterised in that**
the first gear has two toothed belt disks (6, 8), wherein one toothed belt disk (8) is connected to the driven shaft of the blade drive motor (9) and the other toothed belt disk (6) is designed as a balance weight, and is connected to a blade shaft (4a) as well as to the housing of the superposition gear (13) which is designed as a planetary gear.

2. Device in accordance with claim 1, **characterised in that** the device for moving the wire (10) out of the cutting blade plane is formed by a pair of rollers (12) that can be moved cross-wise to the wire feed device.

## Revendications

1. Système pour couper des tronçons de fil de longueurs prédéterminées à partir d'un fil alimenté par un dispositif d'avance de fil, comportant un dispositif de coupe avec au moins deux lames de coupe opposées, agencées approximativement dans un plan de coupe commun et mobiles en rotation en sens opposés, qui sont reliées à un moteur d'entraînement de lames, comportant un dispositif (11) destiné à déterminer la vitesse d'alimentation du fil (10) et relié au moteur d'entraînement de lames (9) qui entraîne les lames de coupe (2, 2a) en continu à une vitesse périphérique synchrone à la vitesse d'alimentation, et comportant un dispositif (12) pour déplacer le fil (10) hors du plan des lames de coupe, dans lequel est prévu entre le moteur d'entraînement de lames (9) et les lames de coupe (2, 2a) une première transmission (6, 7, 8) et une deuxième transmission superposée (13) qui est pourvue d'un propre entraînement à moteur (14) au moyen duquel les lames de coupe (2, 2a) sont réglables d'un angle de rotation déterminé en supplément à l'entraînement par le moteur d'entraînement de lames (9),
**caractérisé en ce que**
la première transmission comprend deux poulies pour courroie dentée (6, 8), une poulie (8) étant reliée à l'arbre mené du moteur d'entraînement de lames (9) et l'autre poulie (6) étant réalisée sous forme de volant d'inertie et étant reliée à un arbre de lame (4a) ainsi qu'au boîtier de la transmission superposée (13) réalisée sous forme de transmission planétaire.

2. Système selon la revendication 1, **caractérisé en ce que** le dispositif pour déplacer le fil (10) hors du plan de lames de coupe est formé par une paire de galets (12) mobiles transversalement à la direction d'alimentation de fil.
